# EUROPÄISCHE PATENTSCHRIFT

(11) **EP 0 495 539 B1**
(45) Veröffentlichungstag und Bekanntmachung des Hinweises auf die Patenterteilung: **07.02.1996**
(21) Anmeldenummer: 92106564.5
(22) Anmeldetag: 17.05.1989
(51) Int. Cl.: F41J 3/00

(54) **Wurfpfeil-Scheibe**
Dartboard
Cible de jeu de fléchettes

(30) Priorität: 08.08.1988 DE 3826898; 11.10.1988 DE 3834625
(43) Veröffentlichungstag der Anmeldung: 22.07.1992
(62) Teilanmeldung aus: 89108870.0
(73) Patentinhaber: NSM AKTIENGESELLSCHAFT, D-55411 Bingen (DE)
(72) Erfinder: Menke, Wilhelm, W-6200 Wiesbaden (DE)
(74) Vertreter: Zinnecker, Armin, Dipl.-Ing.

(56) Entgegenhaltungen:
- GB-A- 2 130 107
- US-A- 4 057 251

## Beschreibung

Die Erfindung betrifft eine Wurfpfeil-Scheibe, bestehend aus einem Gerüst, das zwischen sich eine Vielzahl von Feldern begrenzt, in denen jeweils ein federbelastetes Segment axialverschieblich geführt ist.

Derartige Wurfpfeil-Scheiben sind in der Praxis allgemein bekannt. Sie werden auch als Dart-Scheiben bzw. Dart-Spiele bezeichnet.

Eine Wurfpfeil-Scheibe der eingangs angegebenen Art soll die Möglichkeit einer automatischen, vorzugsweise elektrischen Trefferanzeige beinhalten. Zu diesem Zweck besitzen die Segmente vorbekannter Wurfpfeil-Scheiben Stifte, die an der Rückseite der Segmente vorgesehen sind und die mit den Segmenten einstückig verbunden sind. Für jedes Segment sind dabei mehrere einstückig daran angeformte Stifte vorhanden. Die hinteren Enden der Stifte kommen mit einer an der Rückseite der Wurfpfeil-Scheibe angeordneten Leiterplatte in Kontakt, wenn das zugehörige Segment von einem Wurfpfeil getroffen wird. Über eine entsprechende Ausgestaltung der Leiterplatte ist durch diesen Kontakt dann eine automatische, elektrische Trefferanzeige möglich. Bei den vorbekannten Wurfpfeil-Scheiben können sich dann Schwierigkeiten ergeben, wenn ein Segment nicht in der Mitte, sondern in der Nähe des Randes getroffen wird. In diesem Fall ist es möglich, daß das getroffene Segment aufgrund der außermittigen Belastung verkantet. Jeder mit dem Segment einstückig verbundene Stift ist nämlich in einer Führung der Scheibe axialverschieblich geführt, so daß ein außermittiger Kraftangriff zu einer Verkantung der Stifte in den Führungen führen kann. In diesem Fall ist es möglich, daß der oder die Stifte des getroffenen Segments die Leiterplatte nicht erreichen, also keinen Kontakt auslösen.

Bei den vorbekannten Wurfpfeil-Scheiben ist das Gerüst aus Kunststoff hergestellt. Die das Gerüst bildenden Speichen und Reifen haben dann eine verhältnismäßig große Stärke. Hierdurch wird die für die Segmente verbleibende Fläche und damit auch die Trefferquote reduziert.

Eine Wurfpfeil-Scheibe nach dem Oberbegriff des Anspruchs 1 ist aus der US-A-4057 251 oder der GB-A-2130 107 bekannt. Bei diesen Wurfpfeil-Scheiben ist das Gerüst aus Kunststoff hergestellt. In den, von dem Gerüst begrenzten Feldern ist jeweils ein federbelastestes Segment axial verschieblich geführt.

Aus der GB-A-2050 179 und der DE-A-3723 139 sind Wurfpfeil-Scheiben bekannt, die entsprechend der früheren Herstellungsweise aus einem Material bestehen, welches in der Lage ist, einen Dartpfeil aufzunehmen und lösbar festzuhalten, beispielsweise Kunststoffschaum, Filz, Kork oder eine Mischung davon sowie komprimierte Sisal-Fasern. Um die Spiel- bzw. Zählflächen der Scheibe abzugrenzen, sind radial und kreisförmig verlaufende Drähte definiert, die - beispielsweise mit U-förmigen Heftklammern - an den komprimierten Sisal-Fasern festgeheftet werden können.

Aus der DE-A-2735 285 ist eine Wurfpfeil-Zielscheibe bekannt, bei der die Zielbereiche durch Trennwände voneinander abgeteilt sind. Die Trennwände weisen an der Zielscheibenvorderseite eine Keilkante auf. Die Trennwände können aus Flachmaterial aus rostfreiem Stahl bestehen. In die Sektoren werden abnehmbare Einsätze aus wurfpfeilhaltendem Material von der Rückseite der Zielscheibe eingesetzt.

Aufgabe der Erfindung ist es, eine Wurfpfeil-Scheibe der eingangs angegebenen Art vorzuschlagen, bei der die Segmente leicht montierbar sind.

Erfindungsgemäß wird diese Aufgabe durch die im kennzeichnenden Teil des Anspruchs 1 angegebenen Merkmale gelöst. Die Speichen und/oder Reifen bestehen aus Metallbändern, die elastisch federnd ausgestaltet sind, so daß die Segmente von der Außenseite (Pfeileinwurfseite) der Wurfpfeil-Scheibe her einsetzbar bzw. eindrückbar sind. Die Metallbänder können mit einer verhältnismäßig geringen Stärke hergestellt werden. Hierdurch wird die für die Segmente zur Verfügung stehenden Fläche erhöht. Die Metallbänder bieten aufgrund ihrer geringen Dicke die Chance, gegenüber den bisher bekannten Kunststoffgerüsten eine bessere Trefferquote zu erreichen. Die Speichen und/oder Reifen des aus Metallbändern bestehenden Gerüsts sind elastisch federnd ausgestaltet, so daß die Segmente von der Außenseite (Pfeileinwurfseite) der Wurfpfeil-Scheibe her einsetzbar bzw. eindrückbar sind. Hierdurch sind die Segmente von außen, also von der Bedienerseite her, einsetzbar, da die Metallbänder des Gerüstes leicht nachfedern. Zur zuverlässigen Verrastung können die Anschläge bildenden Vorsprünge bzw. Nasen eine Einlaufschräge aufweisen. Die Vorsprünge besitzen also an ihrer hinteren Seite eine Einlaufschräge, damit sie von außen eingesetzt bzw. eingedrückt werden können. An ihrer Vorderseite besitzen die Vorsprünge einen Absatz, so daß sie zuverlässig in den entsprechenden Ausnehmungen festgehalten werden. Die Vorsprünge werden mit diesen Absätzen durch die Kraft der Federbelastung der Stifte an die entsprechenden Ausnehmungen des Gerüstes gedrückt.

Vorteilhafte Weiterbildungen sind in den Unteransprüchen beschrieben.

Das Gerüst besteht vorzugsweise aus sich in radialer Richtung sternförmig vom Mittelpunkt der Wurfpfeil-Scheibe weg erstrekkenden Speichen, die durch konzentrisch, vorzugsweise kreisförmig verlaufende Reifen verbunden sind. Die Speichen können an ihrer Vorderseite Ausnehmungen aufweisen, in welche die Reifen einsetzbar bzw. einsteckbar sind. Vorteilhaft ist es, wenn die Ausnehmungen nach innen leicht konisch gestanzt sind, so daß die Reifen reibschlüssig in den Ausnehmungen gehalten werden. Bei der Montage können dann alle Reifen auf einmal eingedrückt werden und festsitzen.

Vorzugsweise sind die Speichen und Reifen an ihrer Vorderseite abgerundet. Auch durch diese Maßnahme wird die Trefferquote erhöht.

Nach einer weiteren vorteilhaften Weiterbildung sind in dem Gerüst Stifte axialverschieblich gelagert, die mit ihrer Vorderseite an der Rückseite der Segemente anliegen, wobei die Stifte derart federbelastet sind, daß sie die Segmente in Richtung nach vorne zu bewegen trachten. Durch die Federbelastung werden die Segmente in ihrer Ruhelage nach vorne in die richtige Ausgangsstellung gedrückt und dort gehalten. Wenn ein Wurfpfeil auf ein Segment auftrifft, wird dieses Segment nach hinten bewegt. Hierdurch werden die mit ihrer Vorderseite an der Rückseite der Segmente anliegenden Stifte ebenfalls nach hinten bewegt, und zwar entgegen der Kraft der Federbelastung. Die Stifte sind mit den Segmenten nicht einstückig verbunden. Sie sind vielmehr in einer entsprechenden Führung des Gerüstes axialverschieblich gelagert. Wenn also ein Wurfpfeil außerhalb der Mitte des Segments auftrifft, können die Stifte nicht verkanten. Selbst wenn das Segment durch den außermittigen Kraftangriff leicht verkantet wird, bleibt dennoch durch die Lagerung der Stifte eine zuverlässige Trefferanzeige gewährleistet. Es kann dann vorkommen, daß lediglich einer von mehreren Stiften den Kontakt auslöst. Dies ist jedoch nicht weiter störend, weil die den Kontakt vermittelnde Leiterplatte in entsprechender Weise ausgestaltet bzw. geschaltet ist.

Vorzugsweise weisen die Segmente Anschläge auf, die deren Bewegung nach vorne begrenzen.

An der Rückseite des Gerüstes können Leisten angeordnet sein, in denen die Stifte gelagert sind. Vorzugsweise sind die Leisten auf die Rückseite des Gerüsts bwz. der Metallbänder aufgesteckt. Dies erleichtert die Montage. Vorzugsweise schließen die Rückseiten der Stifte in ihrer unbelasteten Stellung mit der Rückseite der Leisten bündig ab. Hierdurch wird der vorhandene Raum größtmöglich ausgenutzt.

Die Leisten können Drahtfedern enthalten, die die axial-verschieblichen Stifte gemeinsam gegen die Segmente abfedern. Die Drahtfedern können an verschiedenen Stellen eingesetzt sein. Entscheidend ist, daß sich die Drahtfedern einerseits an den Leisten und andererseits an den Stiften abstützen, so daß die Stifte in Richtung auf die Segmente vorbelastet werden. Vorteilhaft ist es, wenn eine einzige Feder für mehrere Stifte und für mehrere Segmente vorgesehen ist, da dann die Gesamtzahl der Drahtfedern verringert werden kann, also geringer ist als die Gesamtzahl der Segmente. Die Drahtfedern können zu diesem Zweck längs der Speichen verlaufen. Es ist aber auch möglich, die Drahtfedern längs der Reifen anzuordnen. Es ist aber auch möglich, für jeden Stift eine gesonderte Drahtfeder vorzusehen.

Eine andere bevorzugte Möglichkeit zur Erzeugung der Federbelastung der Stifte besteht darin, daß die Stifte einstückig an diese angeformte Federn, vorzugsweise Blattfedern, aufweisen. Hierdurch wird ein gesondertes Bauteil für die Federn eingespart. Auch bei der Montage ergibt sich eine Erleichterung, da die Stifte einfach in die entsprechenden Führungen des Gerüsts bzw. der Leisten eingesetzt werden. Ein einziges Bauteil übernimmt dann sowohl die Funktion der axialer Führung als auch die Funktion der Federbelastung.

Die Stifte können eine hakenförmige Aufnahme besitzen, in die für mehrere Stifte eine gemeinsame elastische Drahtfeder eingreift. Auch in diesem Fall wird eine einzige Feder für mehrere Stifte und möglicherweise für mehrere Segmente verwendet.

Eine weitere bevorzugte Ausführungsmöglichkeit für die Federbelastung besteht darin, daß die Stifte mit ihrer Rückseite an einer elastischen, vorzugsweise transparenten Matte, vorzugsweise aus Gummi, anliegen. Die Gummimatte ist dabei so ausgestaltet, daß sie einerseits eine ausreichende Federung der Stifte und damit der Segmente gewährleistet und daß sie andererseits eine zuverlässige Trefferanzeige sicherstellt. Die transparente Gummimatte dient außerdem der Lichtdurchlässigkeit. Hierdurch wird beispielsweise eine Beleuchtung von hinten ermöglicht, die beispielsweise zur Verdeutlichtung der Trefferanzeige wünschenswert sein kann.

Es ist möglich, an jeder Ecke des jeweiligen Segments jeweils einen Stift vorzusehen. Dies ist insbesondere bei größeren Segmenten von Vorteil sowie bei solchen Segmenten, die der quadratischen Form angenähert sind. Weiterhin ist es möglich, an jeder Schmalseite des jeweiligen Segments eine Stift vorzusehen. Diese Ausgestaltung wird vorzugsweise dann gewählt, wenn es sich um kleinere und/oder langgestreckte Segmente handelt.

Die Segmente können an ihren Seiten Anschläge bildende Vorsprünge bzw. Nasen aufweisen, die in entsprechende Ausnehmungen in dem Gerüst eingreifen. Die Vorsprünge und die Ausnehmungen sind dabei derart ausgestaltet bzw. aufeinander abgestimmt, daß die Segmente in ihrer Ruhelage mit der Vorderseite der Wurfpfeil-Scheibe bündig abschließen und daß diese Segmente so weit nach hinten beweglich sind, daß die Stifte die Leiterplatte zuverlässig kontaktieren können. Die Ausnehmungen erstrecken sich also im allgemeinen um diesen erforderlichen Weg nach hinten, während die Vorsprünge in dieser Richtung um das erforderliche Maß kürzer sind als die Ausnehmungen. Es ist insbesondere bei größeren bzw. annähernd quadratischen Segmenten vorteilhaft, wenn an jeder Ecke des Segments jeweils ein Vorsprung vorgesehen ist. Bei schmalen bzw. kleinen Segmenten ist vorzugsweise in der Mitte jeder Schmalseite des Segments ein Vorsprung vorgesehen. Die Vorsprünge dienen zum Verrasten.

Die Stifte können im Querschnitt eckig, vorzugsweise rechteckig sein, damit sie einen möglichst geringen Raum einnehmen.

An der Rückseite der Stifte können eine oder mehrere flexibel übereinanderliegende Leiterplatten zur Bildung der Kontaktstelle angeordnet sein.

Die Segmente können eine Vielzahl von Löchern aufweisen. Vorzugsweise weisen die Löcher der Segmente an ihrer Außenseite (Pfeileinwurfseite) eine Einlaufschräge von vorzugsweise 45° auf. Hierdurch wird die Trefferquote gesteigert, da die Wurfpfeile zuverlässiger in eines der Löcher der Segmente eindringen. Zur weiteren Steigerung der Trefferquote können die Segmente einen sehr schmalen Spritzrand aufweisen.

Nach einer weiteren vorteilhaften Weiterbildung weisen die Segmente Anschläge bildende, hakenförmige Verlängerungen auf, die das Gerüst hintergreifen. Durch diese Ausgestaltung kann auf die ansonsten erforderlichen Vorsprünge an den Seiten der Segmente sowie auf die entsprechenden Ausnehmungen in dem Gerüst verzichtet werden. Statt der Vorsprünge an den Seiten der Segmente sind also hakenförmige Verlängerungen an den Segmenten vorhanden, die das Gerüst hintergreifen. In dem Gerüst müssen dann keine Ausnehmungen vorgesehen werden.

Ausführungsbeispiele der Erfindung werden nachstehend anhand der beigefügten Zeichnungen im einzelnen erläutert. In den Zeichnungen zeigt
- Fig. 1: einen Ausschnitt eines Gerüsts einer Wurfpfeil-Scheibe in einer perspektivischen Ansicht,
- Fig. 2: einen Teil der Segmente einer Wurfpfeil-Scheibe in einer perspektivischen Ansicht,
- Fig. 3: ein weiteres Ausführungsbeispiel von Segmenten in einer perspektivischen Ansicht,
- Fig. 4: einen Schnitt durch ein Segment,
- Fig. 5: ein weiteres Ausführungsbeispiel in einer perspektivischen Ansicht und
- Fig. 6: einen Schnitt durch ein Segment entsprechend der Fig. 5.

Die in Fig. 1 in einem Ausschnitt dargestellte Wurfpfeil-Scheibe besteht aus einem Gerüst, das zwischen sich eine Vielzahl von Feldern begrenzt, in denen jeweils ein in der Fig. 1 nicht dargestelltes federbelastetes Segment axialverschieblich geführt ist. Das Gerüst besteht aus sich in radialer Richtung sternförmig vom Mittelpunkt 1 der Wurfpfeil-Scheibe weg erstreckenden Speichen 2, die durch konzentrisch und kreisförmig verlaufende Reifen 3 verbunden sind. Die Reifen sind miteinander an Verbindungsstellen 4 miteinander verbunden, die im Bereich einer Speiche liegen. Sowohl die Speichen als auch die Reifen bestehen aus Metallbändern, die aufgrund ihrer geringen Dicke eine bessere Trefferquote gewährleisten. Darüber hinaus sind die Metallbänder an ihrer Vorderseite (in Fig. 1 links vorne dargestellt) abgerundet, um die Trefferquote weiter zu erhöhen. Die Speichen 2 weisen an ihrer Vorderseite Ausnehmungen 5 auf, in welche die Reifen 3 einsetzbar bzw. einsteckbar sind. Die Querschnittsform der Ausnehmungen 5 entspricht den Reifen 3. Die Ausnehmungen 5 sind nach innen leicht konisch gestanzt, so daß die Reifen 3 reibschlüssig in den Ausnehmungen 5 gehalten werden.

Wie aus den Figuren 2 und 3 ersichtlich, sind an der Rückseite des Gerüstes Leisten 11, 21 angeordnet, in denen Stifte 12, 22 axialverschieblich gelagert sind. Zu diesem Zweck weisen die Leisten 11, 21 den Stiften 12, 22 bzw. deren Querschnitt entsprechende Vertiefungen bzw. Führungen 13, 23 auf. An der Rückseite der Leisten 11, 21 befinden sich mehrere flexibel übereinander liegende Leiterplatten 41, 42, 43 (vgl. Fig. 4), die in den Figuren 2 und 3 nicht dargestellt sind. Die Leisten 11, 21 befinden sich an jeweils einer Rückseite der Speichen 2. Die Leisten 11, 21 sind also an den Rückseiten längs der Speichen 2 angeordnet. Die axialverschieblich gelagerten Stifte 12, 22 liegen mit ihrer Vorderseite an der Rückseite der Segmente 14, 24 an, wobei die Stifte 12, 22 derart federbelastet sind, daß sie die Segmente 14, 24 in Richtung nach vorne zu bewegen trachten. Die Segemente 14, 24 weisen Anschläge 15, 25 auf, die deren Bewegung nach vorne begrenzen. In ihrer unbelasteten Stellung schließen die Rückseiten der Stifte 12, 22 mit der Rückseite der Leisten 11, 21 bündig ab.

Die in Fig. 3 dargestellen Leisten 21 enthalten Drahtfedern 26, die die axialverschieblichen Stifte 22 gemeinsam gegen die Segmente 24 abfedern. Für jede Leiste 21 sind zwei in der Draufsicht geradlinigen Drahtfedern 26 vorgesehen. Jeweils eine dieser Drahtfedern befindet sich links und rechts der zur Leiste 21 gehörenden Speiche 2. Die Drahtfeder 26 besitzt zwischen den Stiften 22 liegende, nach hinten gebogene Abschnitte 26' zur Abstützung auf dem Grund einer entsprechenden Nut in der Leiste 21. Die Stifte 22 besitzen an ihrem vorderen Ende eine hakenförmige Aufnahme 22', in die die für mehrere Stifte 22 gemeinsame elastische Drahtfeder 26 eingreift.

Die in Fig. 2 gezeigten, im Querschnitt runden Stifte 12 weisen Blattfedern 12' auf, die einstückig an die Stifte 12 angeformt sind. Jeder Stift 12 besitzt zwei Blattfedern 12', die um 180° versetzt angeordnet sind. Die Stifte 12 werden derart in die Führungen 13 eingesetzt, daß die Blattfedern 12' parallel zu den Leisten 11 orientiert sind.

Die Fig. 4 zeigt einen Querschnitt durch ein Segment, wobei die obere Hälfte der Fig. 4 der Fig. 2 entspricht, während die untere Hälfte der Fig. 4 einen der Fig. 3 entsprechenden Aufbau zeigt. In der unteren Hälfte der Fig. 4 ist eine elastische, transparente Gummimatte 44 gezeigt, die sich zwischen der Leiste 21 und der vordersten Leiterplatte 41 befindet.

Bei den in den Fig. 2 und 3 dargestellten, größeren, annähernd quadratischen Segmenten 14, 24 ist an jeder Ecke des Segments jeweils ein Stift 12, 22 vorgesehen. Weiterhin ist bei diesen größeren Segmenten 14, 24 an jeder Ecke jeweils ein Vorsprung 15, 25 vorgesehen. Bei den kleineren, langgestreckten Segmenten 14, 24 ist an jeder Schmalseite des Segments ein Stift 12, 22 und ein Vorsprung 15, 25 vorhanden. Die Anschläge bildenden Vorsprünge bzw. Nasen 25 greifen in entsprechende Ausnehmungen 17, 27 des Gerüsts bzw. der Speichen 2 ein.

Die in Fig. 2 gezeigten Stifte 12 sind in Querschnitt rund bzw. kreisförmig, während die in Fig. 3 gezeigten Stifte 22 im Querschnitt rechteckig ausgestaltet sind.

Die Segmente 14, 24 weisen eine Vielzahl von Löchern 18, 28 auf, wobei diese Löcher 18, 28 an ihrer Außenseite, also der Pfeileinwurfseite, eine Einlaufschräge 19, 29 von 45° besitzen.

Die Speichen 2 und Reifen 3 des aus Metallbändern bestehenden Gerüsts sind elastisch federnd ausgestaltet, so daß die Segmente 14, 24 an der Außenseite (Pfeileinwurfseite) der Wurfpfeil-Scheibe her einsetzbar bzw. eindrückbar sind. Zu diesem Zweck können die Vorsprünge 15, 25 auf ihrer hinteren Seite eine Einlaufschräge besitzen, dies ist in den Fig. nicht dargestellt.

Die Wirkungsweise sei anhand der oberen Hälfte der Fig. 4, die der Fig. 2 entspricht, erläutert. An der Rückseite der Speichen 2 befinden sind die Leisten 11. Die Leisten 11 sind beispielsweise in die Speichen 2 von hinten eingedrückt, so daß sie reibschlüssig gehalten werden. Es ist aber auch eine andere Art der Befestigung möglich. Beiderseits der Speichen 2 weisen die Leisten 11 parallel zu den Speichen 2 gerichtete Führungen 13 auf. Die Führungen 13 bestehen aus kreisrunden Durchgangslöchern zur Aufnahme der Stifte 12. An den Stiften 12 sind die Blattfedern 12' einstückig angeformt. Die Stifte 12 liegen mit ihrer Vorderseite an der Rückseite der Segmente 14 an. Die Rückseiten der Stifte 12 schließen in ihrer in Fig. 4 gezeigten, unbelasteten Stellung mit der Rückseite der Leisten 11 bündig ab. Durch die Kraft der Blattfedern 12' werden die Vorsprünge 15 des Segments 14 an den vorderen Rand der Ausnehmungen 17 gedrückt. Wenn ein Wurfpfeil auf das Segment 14 auftrifft, wird dieses Segment entgegen der Kraft der Feder 12' nach hinten bewegt. Hierdurch kontaktiert der Stift 12 die Leiterplatten 41, 42, 43. Anschließend bewirken die Blattfedern 12', daß der Stift wieder nach außen bewegt wird und damit auch das Segment 14 nach außen in die ursprüngliche Stellung zurückbewegt. Die Begrenzung der Auswärtsbewegung des Segments 14 erfolgt durch den Anschlag 15, der am vorderen Rand der Ausnehmung 17 anschlägt.

Die untere Hälfte der Fig. 4 zeigt eine Abwandlung, die perspektivisch in Fig. 3 dargestellt ist. Die Funktion der Federung wird dort von der transparenten, elastischen Gummimatte 44 übernommen.

Das in den Figuren 5 und 6 gezeigte Ausführungsbeispiel unterscheidet sich von den vorherigen Ausführungsbeispielen dadurch, daß die Segmente 54 Anschläge bildende, hakenförmige Verlängerungen 55 aufweisen, die das Gerüst hintergreifen. Die hakenförmigen Verlängerungen 55 hintergreifen dabei im Ausführungsbeispiel die Reifen 3 bzw. die diese bildenden Metallbänder. Durch diese Ausgestaltung werden die in den übrigen Ausführungsbeispielen vorhandenen Ausnehmungen 17, 27 in den Speichen 2 entbehrlich. Die Metallbänder des Gerüsts können also ohne derartige Ausnehmungen hergestellt werden, woraus sich eine Vereinfachung und Verbilligung ergibt. Die hakenförmigen Verlängerungen 55 bestehen jeweils aus einem nach hinten weisenden Teil 56 und einem rechtwinkelig dazu verlaufenden Haken 57.

## Patentansprüche

1. Wurfpfeil-Scheibe bestehend aus einem Gerüst mit Speichen (2) und/oder Reifen (3), die zwischen sich eine Vielzahl von Feldern begrenzen, in denen jeweils ein federbelastetes Segment (14, 24, 54) axialverschieblich geführt ist,
dadurch gekennzeichnet,
daß die Speichen (2) und/oder Reifen (3) aus Metallbändern bestehen, die elastisch federnd ausgestaltet sind, so daß die Segmente (14, 24, 54) von der Außenseite (Pfeileinwurfseite) der Wurfpfeil-Scheibe her einsetzbar bzw. eindrückbar sind.

2. Wurfpfeil-Scheibe nach Anspruch 1, dadurch gekennzeichnet, daß das Gerüst aus sich in radialer Richtung sternförmig vom Mittelpunkt (1) der Wurfpfeil-Scheibe weg erstreckenden Speichen (2) besteht, die durch konzentrisch, vorzugsweise kreisförmig verlaufende Reifen (3) einsetzbar bzw. einsteckbar sind.

3. Wurfpfeil-Scheibe nach Anspruch 2, dadurch gekennzeichnet, daß die Speichen (2) an ihrer Vorderseite Ausnehmungen (5) aufweisen, in welche die Reifen (3) einsetzbar bzw. einsteckbar sind.

4. Wurfpfeil-Scheibe nach Anspruch 3, dadurch gekennzeichnet, daß die Ausnehmungen (5) nach innen leicht konisch gestanzt sind, so daß die Reifen (3) reibschlüssig in den Ausnehmungen (5) gehalten werden.

5. Wurfpfeil-Scheibe nach einem der vorhergehenden Ansprüche, dadurch gekennzeichnet, daß die Speichen (2) und Reifen (3) an ihrer Vorderseite abgerundet sind.

6. Wurfpfeil-Scheibe nach einem der vorhergehenden Ansprüche, dadurch gekennzeichnet, daß in dem Gerüst (2, 3) Stifte (12, 22) axialverschieblich gelagert sind, die mit ihrer Vorderseite an der Rückseite der Segmente (14, 24) anliegen, wobei die Stifte (12, 22) derart federbelastet (12', 26) sind, daß sie die Segmente (14, 24) in Richtung nach vorne zu bewegen trachten.

7. Wurfpfeil-Scheibe nach einem der vorhergehenden Ansprüche, dadurch gekennzeichnet, daß die Segmente (14, 24) Anschläge (15, 25) aufweisen, die deren Bewegungn nach vorne begrenzen.

8. Wurfpfeil-Scheibe nach einem der vorhergehenden Ansprüche, dadurch gekennzeichnet, daß an der Rückseite des Gerüstes (2) Leisten (11, 21) angeordnet sind, in denen die Stifte (12, 22) gelagert sind.

9. Wurfpfeil-Scheibe nach Anspruch 8, dadurch gekennzeichnet, daß diie Leisten (11, 21) auf die Rückseite des Gerüsts bzw. der Metallbänder (2) aufgesteckt sind.

10. Wurfpeil-Scheibe nach einem der vorhergehenden Ansprüche, dadurch gekennzeichnet, daß die Rückseiten der Stifte (12, 22) in ihrer unbelasteten Stellung mit der Rückseite der Leisten (11, 21) bündig abschließen.

11. Wurfpfeil-Scheibe nach einem der Ansprüche 1 bis 10, dadurch gekennzeichnet, daß die Leisten (21) Drahtfedern (26) enthalten, die die axialverschieblichen Stifte (22) gemeinsam gegen diei Segmente (24) abfedern.

12. Wurfpfeil-Scheibe nach einem der vorhergehenden Ansprüche, dadurch gekennzeichnet, daß die Stifte (12) einstückig an diese angeformte Federn (12'), vorzugsweise Blattfedern, aufweisen.

13. Wurfpfeil-Scheibe nach einem der vorhergehenden Ansprüche, dadurch gekennzeichnet, daß die Stifte (22) eine hakenförmige Aufnahme (22') besitzen, in die für mehrere Stifte (22) eine gemeinsame elastische Drahtfeder (26) eingreift.

14. Wurfpfeil-Scheibe nach einem der vorhergehenden Ansprüche, dadurch gekennzeichnet, daß die Stifte (12, 22) mit ihrer Rückseite an einer elastischen, vorzugsweise transparenten Matte (44), vorzugsweise aus Gummi, anliegen.

15. Wurfpfeil-Scheibe nach einem der vorhergehenden Ansprüche, dadurch gekennzeichnet, daß an jeder Ecke des Segments (14, 24) jeweils ein Stift (12, 22) vorgesehen ist.

16. Wurfpfeil-Scheibe nach einem der Ansprüche 1 bis 14, dadurch gekennzeichnet, daß an jeder Schmalseite des Segments (14, 24) ein Stift (12, 22) vorgesehen ist.

17. Wurfpfeil-Scheibe nach einem der vorhergehenden Ansprüche, dadurch gekennzeichnet, daß die Segmente (14, 24) an ihren Seiten Anschläge bildende Vorsprünge (15, 25) bzw. Nasen aufweisen, die in entsprechende Ausnehmungen (17, 27) in dem Gerüst (2) eingreifen.

18. Wurfpfeil-Scheibe nach Anspruch 17, dadurch gekennzeichnet, daß an jede Ecke des Segments (14, 24) jeweils ein Vorsprung (15, 25) vorgesehen ist.

19. Wurfpfeil-Scheibe nach Anspruch 17, dadurch gekennzeichnet, daß in der Mitte jeder Schmalseite des Segments (14, 24) ein Vorsprung (15, 25) vorgesehen ist.

20. Wurfpfeil-Scheibe nach einem der vorhergehenden Ansprüche, dadurch gekennzeichnet, daß die Stifte (22) im Querschnitt eckig, vorzugsweise rechteckig sind.

21. Wurfpfeil-Scheibe nach einem der vorhergehenden Ansprüche, dadurch gekennzeichnet, daß an der Rückseite der Stifte (12, 22) eine oder mehrere flexibel übereinanderliegende Leiterplatten ((41, 42, 43) zur Bildung der Kontaktstelle angeordnet sind.

22. Wurfpfeil-Scheibe nach einem der vorhergehenden Ansprüche, dadurch gekennzeichnet, daß die Segmente (14, 24) eine Vielzahl von Löchern (18, 28) aufweisen.

23. Wurfpfeil-Scheibe nach Anspruch 22, dadurch gekennzeichnet, daß die Löcher (18, 28) der Segmente (14, 24) an ihrer Außenseite (Pfeileinwurfseite) eine Einlaufschräge (19, 29) von vorzugsweise 45° aufweisen.

24. Wurfpfeil-Scheibe nach einem der vorhergehenden Ansprüche, dadurch gekennzeichnet, daß die Segmente (54) Anschläge bildende, hakenförmige Verlängerungen (55) aufweisen, die das Gerüst hintergreifen.

## Claims

1. Dartboard consisting of a frame with spokes (2) and/or rings (3) providing the boundaries for a number of fields in each of which a spring-loaded segment (14, 24, 54) is located to allow axial displacement,
characterised in that
the spokes (2) and/or rings (3) consist of metal bands of elastically sprung construction so that the segments (14, 24, 54) may be inserted or pressed into position from the outer face (dart-penetration face) of the dartboard.

2. Dartboard according to Claim 1, characterised in that the frame consists of spokes (2) which extend out in a radial direction from the centre point (1) in a star formation and which may be inserted or pushed in through concentrically arranged, preferably circular shaped rings (3).

3. Dartboard according to Claim 2, characterised in that the spokes (2) feature, along their front edge, recesses (5) into which the rings (3) may be inserted or pressed into position.

4. Dartboard according to Claim 3, characterised in that the recesses (5) are punched to produce a slight inward taper so that the rings (3) are retained by friction locking in said recesses (5).

5. Dartboard according to one of the preceding claims, characterised in that the spokes (2) and rings (3) are rounded at their front edges.

6. Dartboard according to one of the preceding claims, characterised in that pins (12, 22) are mounted for axial displacement in the frame (2, 3), with their front end in contact with the rear face of the segments (14, 24), said pins (12, 22) being spring loaded (12', 26) such that the segments (14, 24) endeavour to move in a forward direction.

7. Dartboard according to one of the preceding claims, characterised in that the segments (14, 24) exhibit stop elements (15, 25) which limit their forward motion.

8. Dartboard according to one of the preceding claims, characterised in that, arranged at the rear face of the frame (2) are bars (11, 21) in which the pins (12, 22) are located.

9. Dartboard according to Claim 8, characterised in that the bars (11, 21) are attached to the rear face of the frame or its metal bands (2).

10. Dartboard according to one of the preceding claims, characterised in that the rear ends of the pins (12, 22) in their unloaded position provide a flush occlusion of the rear of the bars (11, 21).

11. Dartboard according to one of Claims 1 to 10, characterised in that the bars (21) contain wire springs (26) which provide a common cushion for the axially displaceable pins (22) against the segments (24).

12. Dartboard according to one of the preceding claims, characterised in that the pins (12) feature integrally formed spring elements (12'), preferably in the form of leaf springs.

13. Dartboard according to one of the preceding claims, characterised in that the pins (22) feature a hookshaped receptacle (22') in which an elastic wire spring (26) operating several pins (22) engages.

14. Dartboard according to one of the preceding claims, characterised in that the pins (12, 22) are located with their rear end against an elastic, preferably transparent matting (44), preferably manufactured from rubber.

15. Dartboard according to one of the preceding claims, characterised in that one pin (12, 22) is provided at each corner of each segment (14, 24).

16. Dartboard according to one of Claims 1 to 14, characterised in that one pin (12, 22) is provided at each narrow face of the segment (14, 24).

17. Dartboard according to one of the preceding claims, characterised in that the segments (14, 24) feature on their sides projections (15, 25) or lugs forming fitting elements which engage in corresponding recesses (17, 27) in the frame (2).

18. Dartboard according to Claim 17, characterised in that one projection (15, 25) is arranged at each corner of each segment (14, 24).

19. Dartboard according to Claim 17, characterised in that a projection (15, 25) is provided at the centre of each narrow face of the segment (14, 24).

20. Dartboard according to one of the preceding claims, characterised in that the cross section of the pins (22) is polygonal and preferably rectangular.

21. Dartboard according to one of the preceding claims, characterised in that one or several flexibly superimposed conductor plates (41, 42, 43) are arranged at the rear of the pins (12, 22) to form the contact point.

22. Dartboard according to one of the preceding claims, characterised in that the segments (14, 24) exhibit a number of holes (18, 28).

23. Dartboard according to Claim 22, characterised in that the holes (18, 28) in the segments (14, 24) exhibit at their outer edge (dart penetration end) an entry chamfer (19, 29), preferably angled at 45°.

24. Dartboard according to one of the preceding claims, characterised in that the segments (54) exhibit hookshaped extensions (55) forming fitting elements which engage in the rear of the frame.

## Revendications

1. Cible de jeu de fléchettes consistant en une armature à rayons (2) et/ou cerceaux (3) qui délimitent entre eux un grand nombre de champs dans lesquels un segment (14, 24, 54) exposé à la force d'un ressort est guidé de manière à pouvoir se déplacer axialement,
caractérisée en ce que les rayons (2) et/ou les cerceaux (3) consistent en bandes métalliques qui sont élastiques, à ressort, de sorte que les segments (14, 24, 54) peuvent être placés ou pressés en position à partir de la face extérieure (face de pénétration des fléchettes) de la cible de jeu de fléchettes.

2. Cible de jeu de fléchettes selon la revendication 1, caractérisée en ce que l'armature consiste en rayons (2) s'étendant en direction radiale en forme d'étoile à partir du centre (1) de la cible de jeu de fléchettes vers l'extérieur, lesquels rayons pouvant être posés ou insérés à travers des cerceaux (3) concentriques s'étendant de préférence en forme de cercle.

3. Cible de jeu de fléchettes selon la revendication 2, caractérisée en ce que les rayons (2) présentent sur la face avant des gorges (5) dans lesquelles les cerceaux (3) peuvent être logés ou insérés.

4. Cible de jeu de fléchettes selon la revendication 3, caractérisée en ce que les gorges (5) sont embouties de manière légèrement conique vers l'intérieur de sorte que les cerceaux (3) sont tenus dans les gorges (5) par friction.

5. Cible de jeu de fléchettes selon l'une quelconque des revendications précédentes, caractérisée en ce que les rayons (2) et les cerceaux (3) sont arrondis sur leur face avant.

6. Cible de jeu de fléchettes selon l'une quelconque des revendications précédentes, caractérisée en ce que des pointes (12, 22) sont logées dans l'armature (2, 3) de manière à pouvoir être déplacées axialement, qui reposent par leur face avant contre la face arrière des segments (14, 24), les pointes (12, 22) étant exposées à la pression d'un ressort (12', 26) de manière à ce qu'elles ont tendance à pousser les segments (14, 24) vers l'avant.

7. Cible de jeu de fléchettes selon l'une quelconque des revendications précédentes, caractérisée en ce que les segments (14, 24) présentent des butées (15, 25) qui limitent le mouvement des segments vers l'avant.

8. Cible de jeu de fléchettes selon l'une quelconque des revendications précédentes, caractérisée en ce que sur la face arrière de l'armature (2) des traverses (11, 21) sont disposées dans lesquelles sont logées les pointes (12, 22).

9. Cible de jeu de fléchettes selon la revendication 8, caractérisée en ce que les traverses (11, 21) sont enfichées sur la face arrière de l'armature ou des bandes métalliques (2).

10. Cible de jeu de fléchettes selon l'une quelconque des revendications précédentes, caractérisée en ce que les faces arrières de pointes (12, 22) affleurent la face arrière des traverses (11, 21), dans leur position détendue.

11. Cible de jeu de fléchettes selon l'une quelconque des revendications 1 à 10, caractérisée en ce que les traverses (21) comportent des ressorts à boudin (26) qui amortissent ensemble les pointes pouvant être déplacées axialement (22) contre les segments (24).

12. Cible de jeu de fléchettes selon l'une quelconque des revendications précédentes, caractérisée en ce que les pointes (12) présentent des ressorts (12') formés d'un tenant avec elles, de préférence des ressorts à lames.

13. Cible de jeu de fléchettes selon l'une quelconque des revendications précédentes, caractérisée en ce que les pointes (22) possèdent un appui en forme de crochet (22') dans lequel s'engage un ressort à boudin élastique (26) commun pour plusieurs pointes (22).

14. Cible de jeu de fléchettes selon l'une quelconque des revendications précédentes, caractérisée en ce que les pointes (12, 22) reposent par leur face arrière contre un tapis (44) élastique de préférence transparent, de préférence en caoutchouc.

15. Cible de jeu de fléchettes selon l'une quelconque des revendications précédentes, caractérisée en ce qu'à chaque coin de segments (14, 24) une pointe (12, 22) est prévue.

16. Cible de jeu de fléchettes selon l'une quelconque des revendications 1 à 14, caractérisée en ce que sur chaque côté étroit du segment (14, 24) est prévue une pointe (12, 22).

17. Cible de jeu de fléchettes selon l'une quelconque des revendications précédentes, caractérisée en ce que les segments (14, 24) présentent sur leurs côtés des butées formant des saillies (15, 25) ou des nez qui s'engagent dans les gorges (17, 27) correspondantes de l'armature (2).

18. Cible de jeu de fléchettes selon la revendication 17, caractérisée en ce qu'en chaque coin de segment (14, 24) est prévue une saillie (15, 25).

19. Cible de jeu de fléchettes selon la revendication 17, caractérisée en ce qu'au centre de chaque côté étroit du segment (14, 24) est prévue une saillie (15, 25).

20. Cible de jeu de fléchettes selon l'une quelconque des revendications précédentes, caractérisée en ce que les pointes (22) présentent une coupe transversale polygonale, de préférence rectangulaire.

21. Cible de jeu de fléchettes selon l'une quelconque des revendications précédentes, caractérisée en ce que sur la face arrière des pointes (12, 22) sont disposée(s) une ou plusieurs platines conductrices (41, 42, 43) souples superposées pour former le point de contact.

22. Cible de jeu de fléchettes selon l'une quelconque des revendications précédentes, caractérisée en ce que les segments (14, 24) présentent un grand nombre de trous (18, 28).

23. Cible de jeu de fléchettes selon la revendication 22, caractérisée en ce que les trous (18, 28) des segments (14, 24) présentent sur leur face extérieure (face de pénétration des fléchettes) un chanfrein d'entrée (19, 29) présentant de préférence un angle de 45°.

24. Cible de jeu de fléchettes selon l'une quelconque des revendications précédentes, caractérisée en ce que les segments (54) présentent des prolongements (55) en forme de crochet formant des butées qui s'engagent derrière l'armature.
